# EUROPÄISCHE PATENTSCHRIFT

(11) **EP 1 111 125 B1**
(45) Veröffentlichungstag und Bekanntmachung des Hinweises auf die Patenterteilung: **17.03.2004**
(21) Anmeldenummer: 00811226.0
(22) Anmeldetag: 21.12.2000
(51) Int. Cl.: D07B 1/14, B66B 7/12

(54) **Kontaktierung sicherheitstechnisch überwachbarer Kunstfaserseile**
Electrical contact for monitoring synthetic fibre ropes
Contact électrique pour le contrôle des câbles en fibres synthétiques

(30) Priorität: 21.12.1999 EP 99811186
(43) Veröffentlichungstag der Anmeldung: 27.06.2001
(73) Patentinhaber: INVENTIO AG, CH-6052 Hergiswil (CH)
(72) Erfinder: De Angelis, Claudio, Dipl.-Ing., 6004 Luzern (CH); Verducci, Angelo, 6363 Furigen (CH)

(56) Entgegenhaltungen:
- EP-A- 0 731 209

## Beschreibung

Die vorliegende Erfindung betrifft ein Verfahren zur Kontaktierung von sicherheitstechnisch überwachbaren Kunstfaserseilen, sie betrifft dazu geeignete Kontaktierungseinrichtungen sowie die sicherheitstechnisch überwachbaren Kunstfaserseile selbst.

Kunstfaserseile werden als stehende und laufende Seile vielfältig eingesetzt. In beiden Anwendungen nehmen die Seile hohe Lasten auf. Bei laufenden Seilen wird diese Zugbeanspruchung zusätzlich von Biegebeanspruchungen überlagert, wodurch ihre Lebensdauer durch die Anzahl der gefahrenen Lastbereiche zeitlich beschränkt wird. Um einen betriebskritischen Verschleisszustand der Kunstfaserseile, die sogenannte Ablegereife, rechtzeitig vor Versagen der Kunstfaserseile zu erkennen, wird ihr Zustand sicherheitstechnisch überwacht.

Eine solche sicherheitstechnische Überwachung von Kunstfaserseilen ist aus der Patentschrift EP-A-0,731,209 der Anmelderin bekannt. Dort werden Tragseile verwendet, die aus elektrisch isolierenden Kunstfasern und gegenüber diesen weniger beanspruchbaren elektrisch leitenden Indikatorfasern bestehen. Die Indikatorfasern sind gemeinsam mit den Kunstfasern zu Litzen zusammengefasst. An die Indikatorfasern wird eine elektrische Spannung angelegt, das Reissen von Indikatorfasern wird somit elektrisch gemessen. Nachteilig an diesem Verfahren der sicherheitstechnischen Überwachung von Tragseilen ist deren arbeitsintensive Konfektionierung. Die Tragseilenden werden von ihrem

Seilmantel befreit und die Indikatorfasern freigelegt. Daraufhin werden Indikatorfasern elektrisch in Reihe verschaltet, indem freiliegende Indikatorfasern eines Kunstfaserseilendes mittels einzelner Verbindungselemente paarweise miteinanderverbunden werden. Die hohe Anzahl der in jedem Kunstfaserseil eingebrachten Indikatorfaseren macht diese Konfektionierung teuer.

Es ist Aufgabe der vorliegenden Erfindung ein Verfahren zur Kontaktierung der sicherheitstechnisch überwachbaren Kunstfaserseilen bereitzustellen, das kostengünstig und zuverlässig ist. Das Verfahren und die zur Durchführung des Verfahrens verwendeten Werkstücke sollen mit bestehenden Standards des Aufzugsbaus kompatibel sein.

Diese Aufgabe wird durch die Erfindung gemäss der Definition durch die Patentansprüche gelöst.

Die vorliegende Erfindung vereinfacht das in der Schrift EP-0,731,209 beschriebene Verfahren zur Konfektionierung von sicherheitstechnisch überwachbaren Kunstfaserseilen. Anstatt elektrisch leitende Indikatorfasern der Litzen der Seilenden einzeln freizulegen, daraufhin Paare von freiliegenden Indikatorfasern eines Seilendes mittels einer Vielzahl von Kontakthülsen elektrisch zu verbinden und abschliessend einzeln mit Isolatormaterial abzubinden, werden Seilenden mit einer Kontaktierungseinrichtung versehen, welche mehr als zwei Indikatorfasern elektrisch leitend miteinander verbindet.

Im folgenden werden bevorzugte Ausführungsbeispiele der Erfindung anhand der Figuren 1 bis 5 näher erläutert. Es zeigen:
Fig. 1, schematisch einen Teil einer ersten Ausführungsform einer Kontaktierungseinrichtung für sicherheitstechnisch überwachbare Kunstfaserseile,Fig. 2, schematisch einen Teil einer zweiten Ausführungsform einer Kontaktierungseinrichtung für sicherheitstechnisch überwachbare Kunstfaserseile,
Fig. 3, schematisch einen Teil einer dritten Ausführungsform einer Kontaktierungseinrichtung für sicherheitstechnisch überwachbare Kunstfaserseile,
Fig. 4, schematisch einen Teil einer vierten Ausführungsform einer Kontaktierungseinrichtung für sicherheitstechnisch überwachbare Kunstfaserseile,
Fig. 5, schematisch einen Teil einer Ausführungsform einer Kontaktierungseinrichtung für ein sicherheitstechnisch überwachbares Zwillingsseil.
Fig. 6, schematisch einen Teil eines fünften Ausführungsbeispiels einer Kontaktierungseinrichtung für sicherheitstechnisch überwachbare Kunstfaserseile in Form einer elektrisch leitenden Klebstoffschicht.

Die Figuren 1 bis 6 zeigen schematisch Teile von beispielhaften Ausführungsformen von Kontaktierungseinrichtungen 1,2,3,4,5,51 für sicherheitstechnisch überwachbare Kunstfaserseile , wie hier, für ein in den Figuren 1 bis 4 und 6 dargestelltes gedrehtes Litzenseil 6 und ein in Figur 5 dargestelltes sogenanntes Zwillingsseil 7 aus zwei unter einem verdrehfesten gemeinsamen Seilmantel 8 zusammengefassten Litzenseilen 6 mit gegenläufigem Drehsinn. Diese Kunstfaserseile lassen sich vielfältig einsetzen, beispielsweise lassen sie sich als Tragseile für Aufzugsanlagen einsetzen. Dem Fachmann steht es bei Kenntnis der vorliegenden Erfindung frei, diese Kunstfaserseile aber auch für andere Anwendungen, beispielsweise für Förderanlagen, Seilbahnen usw. einzusetzen.

Die Litzenseile 6 und das Zwillingsseil 7 bestehen aus elektrisch isolierenden Kunstfasern und aus elektrisch leitenden Indikatorfasern 9. Die Kunstfasern sind beispielsweise Aramidfasern, die Indikatorfasern 9 sind beispielsweise Kohlefasern. Eine Vielzahl Kunstfasern und mindestens eine Indikatorfaser 9 sind jeweils zu einer Litze 10 zusammengefasst. Beide Fasertypen, Kunstfasern und Indikatorfasern 9, werden beispielswiese bei der Litzenherstellung parallel angeordnet und/ oder miteinander verdreht bzw. verzwirnt. Die Indikatorfasern 9 können beispielsweise mittig in einer Litze 10 plaziert sein und/oder beispielsweise auf einer Deckmantellinie wendelförmig verlaufen. Letztere Ausführung ist in den Figuren 1 bis 4 und 6 exemplarisch durch eine aus einer Litze 10 herausgelöste Indikatorfaser 9 veranschaulicht. Die Litzen 10 sind beispielsweise lagenweise um eine zentrale Seele oder Kernlitze 11 angeordnet und vorzugsweise miteinander verseilt, wie dies am Beispiel des Zwillingsseils 7 in Figur 5 anschaulich illustriert ist. Ein Seilmantel 8,12 kann, wie in den Figuren 1 bis 5 gezeigt, die Litzenseile 6 schützend umgeben. Dem Fachmann steht es bei Kenntnis der vorliegenden Erfindung frei, Kunstfaserseile bestehend aus anderen Kunstfasern und/ oder aus anderen Indikatorfasern sowie in anderen Anordnungen zu realisieren.

Die Indikatorfasern 9 sind elektrisch verschaltet, um so das Reissen von Indikatorfasern 9 elektrisch zu messen. Indikatorfasern 9 sind an einem Seilende mittels einer weiter unten näher beschriebenen Kontaktiereinrichtung 1,2,3,4,5,51 in Reihe verschaltet bzw. kurzgeschlossen. Jede dieser Indikatorfasern 9, bzw. jede Indikatorfaserschaltung besitzt einen elektrischen Widerstand, über den an dem nicht kurzgeschlossenen Seilende beispielsweise über das Ende einer beliebig wählbaren Indikatorfaser 9 bzw. Indikatorfaserschaltung eine elektrische Spannung angelegt wird und die übrigen Indikatorfasern sequenziell oder permanent mittels beispielsweise der aus der EP-0,731,209 bekannten Überwachungseinrichtung auf Leitfähigkeit bzw. Grösse des Widerstands überprüft werden. Bei Reissen einer Indikatorfaser 9 bzw. Indikatorfaserschaltung bricht eine daran angelegte elektrische Spannung zusammen, was erfasst und an eine Überwachung weitergeleitet wird. Übersteigt die Anzahl gerissener Indikatorfasern 9 einen vorgegebenen Wert, gibt die Überwachung beispielsweise ein Alarmsignal. Fällt die speisende Indikatorfaser 9 aus, springt die Speisung automatisch auf eine der übrigen leitenden Indikatorfasern 9 über. Dem Fachmann steht es bei Kenntnis der vorliegenden Erfindung frei, Indikatorfasern in anderen Indikatorfaserschaltungen, beispielsweise in Kombinationen von Reihen- und Parallelschaltungen zu realisieren. Vorteilhafterweise wird die elektrische Spannung, wie zuvor beschrieben, am ersten Ende eines Litzenseils 6 angelegt und auch gemessen. Dazu bildet die Kontaktierungseinrichtung 1,2,3,4,5,51 am zweiten Endes des Kunstfaserseils 6 eine elektrisch leitende Verbindung von mehr als zwei Indikatorfasern. Die Kontaktiereinrichtung 1,2,3,4,5 ist aus beliebigen, elektrisch isolierenden, bzw. elektrisch leitenden Materialien hergestellt. In Bereichen, wo sie auf elektrisch miteinander zu kontaktierenden Indikatorfaserenden 9 zu liegen kommt, ist sie elektrisch leitend. Im Unterschied dazu bestimmen die Materialien der Kontaktiereinrichtung 51 massgeblich deren Eigenschaften, was unten anhand der Figur 6 beschrieben ist.

Dem Fachmann stehen bei Kenntnis der vorliegenden Erfindung vielfältige andere Möglichkeiten der Realisierung von Kontaktiereinrichtungen frei.

Erfindungswesentlich bei allen diesen Ausführungsformen der Kontaktierungseinrichtungen ist, dass nicht einzelne Indikatorfasern gezielt einander zugeordnet und untereinander kontaktiert werden, sondern eine möglichst grosse Anzahl von Indikatorfasern mit dem elektrisch leitenden Teil einer einzigen Kontaktierungseinrichtung in Berührung kommen und wahllos kurzgeschlossen werden. Die gebildete Verbindung wird vor Aufnahme des Überwachungseinsatzes messtechnisch ausgemessen und daraus ein Referenzzustand des sicherheitstechnisch überwachbaren Seils definiert. Beispielsweise werden ausgehend von einer beliebig gewählten speisenden Indikatorfaser die Leitfähigkeit der übrigen Indikatorfasern ermittelt, d.h. es wird getestet, welche Indikatorfasern mit der speisenden Faser in Verbindung stehen. Das Ergebnis der Referenzmessung wird in der Überwachungseinrichtung gespeichert und legt diejenigen Indikatorfasern fest, welche zur Seilüberwachung verwendet werden. Anstatt einzelne Indikatorfasern auszutesten, kann wiederum ausgehend von einer speisenden Indikatorlitze der Gesamtwiderstand aller mittels Kontakteinrichtung kurzgeschlossener Indikatorfasern des Seils gesamthaft gemessen und gespeichert werden. Abweichungen von diesem Referenzwert während der Ablegereifeüberwachung werden als gerissene Indikatorfasern interpretiert.

Figur 1 zeigt eine Kontaktiereinrichtung 1 aus einer Kurzschlussscheibe 13 mit einer zentrischen Bohrung 14, durch die hindurch eine Befestigungsschraube 15 mit selbstschneidendem Gewinde 16 in das strinseitige Ende eines Kunstfaserseils 6 getrieben wird. Die elektrisch leitende Kurzschlussscheibe 13 ist in Scheibenebene gewölbt und bildet in axialer Richtung auf der dem stirnseitigen Ende des Kunstfaserseils 6 zugewandten Seite eine über die Umfangskante umlaufende Kontaktschneide 17 aus. Im montierten Zustand wird insbesondere die Kontaktschneide 17 gegen die Stirnflächen der Litzen 10 einer Litzenlage gepresst und kommt dabei mit in den Litzen 10 eingebundenen Indikatorfasern 9 in Berührung, bzw. stellt eine elektrisch leitende Verbindung unter den Indikatorfasern 9 her. Der Seilmantel 12 verbleibt auf dem Seilende und sichert den Zusammenhalt der einzelnen Litzen 10 beim Eindrehen der Befestigungsschraube 15 in die Seilstruktur.

Die Kontaktiereinrichtung 2 gemäss Figur 2 umfasst einen Kurzschlussring 18 mit zentrischer Druchgangsbohrung 19, durch die hindurch eine Befestigungsschraube 20 in das stirnseitige Ende eines Kunstfaserseils 6 getrieben wird. Der Kurzschlussring 18 bildet auf der dem stirnseitigen Seilende zugewandten Seilende eine scharfkantige, vorzugsweise kreisrunde Kontaktschneide 27 aus. Als axial zur Verschraubungsrichtung stehender Hohlzylinder wird die Kontaktschneide 27 in eine mit Indikatorfasern 9 versehene Litzenlage des Kunstfaserseils 6 getrieben. Der Kurzschlussring 18 und deren Kontaktschneide 27 sind derart ausbildet, dass die Kontaktschneide 27 die Litzen 10 durchdringt und dabei mit den Indikatorfasern 9 in Kontakt kommt. Zusätzlich zum Seilmantel 12 ist eine Spannhülse 22 über das Ende des Kunstfaserseils 6 axial aufgeschoben, die für den Zusammenhalt des Litzenverbands, wie auch der Erzeugung der radialgerichteten Kräfte beim invasiven Einwirken der Kontaktschneide 21 und der Befestigungsschraube 20 in die Strinseite des Kunstfaserseils 6 dient.

Ohne Werkzeug ist eine Kontaktierungseinrichtung 3, wie sie in Figur 3 dargestellt ist, am freien Ende des Kunstfaserseils 6 auszubilden. Eine Spannhülse 23 ist koaxial über das freie Ende des Kunstfaserseils 6 geschoben und mit Hilfe einer Gewindemuffe 24 und einer Überwurfbüchse 25 fixiert. Die Spannhülse 23 weist am Umfang einen Bund 26 auf, der in Längsrichtung der Spannhülse 23 einen Axialanschlag 27 ausbildet. Die Spannhülse 23 weist bis hin zum Axialanschlag 27 in Längsrichtung, z.B. wie hier gezeigt, drei Schlitze 28 auf. Auf das geschlitzte Spannhülsenstück 29 sind koaxial ein erster Spannring 30 und ein zweiter Spannring 31 aufgeschoben, welche einander zugewandt komplementäre Kegelflächen 32,33 ausbilden. Der erste Spannring 30 ist in Längsrichtung geschlitzt und deshalb in radialer Richtung elastisch. Der erste Spannring 30 stützt sich am Axialanschlag 27 ab, während der zweite Spannring 31 bei axial aufgeschobener Gewindemuffe 24 mittels einer darin ausgebildeten Axialschulter gegen den ersten Spannring 30 gekontert wird, wodurch mit Hilfe der aufeinander auflaufenden Kegelflächen 32,33 axial gerichtete Kräfte eine zentrische wirkende Kraftkomponente auf den geschlitzten ersten Spannring ausüben und das geschlitzte Spannhülsenstück 29 auf das Kunstfaserseil 6 spannt. Die Gewindemuffe 24 bildet einen rohrförmigen Gewindestutzen 34 mit Aussengewinde 35 aus, der wie hier dargestellt, beispielsweise für ein einfacheres Lösen der Kontaktiereinrichtung 3 mit einem Schlüsselkopf 36 zum Ansetzen eines Gabelschlüssels, einer Zange oder dergleichen, versehen ist.

Komplementär zu dem Aussengewinde 35 der auf das geschlitzte Spannhülsenstück 29 aufgeschobenen Gewindemuffe ist ein Innengewinde 37 der Überwurfbüchse 25, die auf das andere axiale Ende der Spannhülse 23 aufgeschoben und mit der Gewindemuffe 24 verschraubt wird.

Ein Kurzschlussring 38 mit einem Aussendurchmesser passend zum Innendurchmesser der Überwurfbüchse 25 ist hier lose koaxial in die Überwurfbüchse 25 eingesetzt und wird beim Verschrauben der Überwurfbüchse 25 gegen die Stirnfläche des Kunstfaserseils 6 gepresst. Der Kurzschlussring 38 weist, wie im zuvor beschriebenen Ausführungsbeispiel der Kontaktierungseinrichtung 2, wiederum eine axial gerichtete ringförmige Kontaktschneide 39 aus, die beim Verschrauben der Kontaktiereinrichtung 3 in die Stirnfläche des Kunstfaserseils 6 eindringt und eine elektrisch leitende Kontaktierung der Indikatorlitzen 9 ausbildet.

Figur 4 zeigt eine Kontaktiereinrichtung 4 in Form einer selbstschneidenden Kurzschlussmuffe 40 mit einem Rohrstutzen 41 in dessen Innenwandung ein Innengewinde 42 geschnitten ist. Am Aussenumfang des Rohrstutzens 41 ist ein Schlüsselkopf 43 ausgebildet, der zum Ansetzen eines Werkzeugs bei der Montage der Kurzschlussmuffe 40 auf das freie Ende des Kunstfaserseils 6 dient. Der Innendurchmesser des Innengewindes 42 ist kleiner gewählt als der Durchmesser des Kunstfaserseils 6 ohne Seilmantel 12, während der Aussendurchmesser des Innengewindes 42 in etwa dem Aussendurchmesser des Kunstfaserseils 6 einschliesslich Seilmantel 12 entspricht. Zur Herstellung der Kontaktierung wird das offene Ende des Rohrstutzens 41 axial auf das freie Ende des Kunstfaserseils 6 aufgesezt und durch Drehen der Kurzschlussmuffe 40 um deren Längsachse auf das Seilende aufgeschraubt. Infolge der Drehbewegung schneidet das Innengewinde 42 sich in den Seilmantel 12, wobei die Kurzschlussmuffe 40 mit der äussersten Litzenlage und den darin verlaufenden Indikatorfasern 9 in Kontakt kommt und diese kurzschliesst.

Die Ausführung der Kontaktiereinrichtung 5 gemäss Figur 5 dient zur Bildung eines Kurzschlusses der Indikatorfasern 9 eines sogenannten Zwillingsseils 7. Das Zwillingsseil 7 besteht aus zwei Litzenseilen 6 mit entgegengesetzter Drehrichtung, die über einen gemeinsamen Seilmantel 8 verdrehfest in ihrer parallelen Lage zueinander fixiert und zum Zwillingsseil 7 verbunden sind. Jede Stirnfläche der beiden Litzenseile 6 ist mit einer Kurzschlussscheibe 44 und die Kurzschlussscheiben 44 durch ein Überbrückungsblech 45 elektrisch leitend miteinander verbunden, bzw. kurzgeschlossen. Das Überbrückungsblech 45 weist zwei Durchgangsbohrungen 46 auf, die im Abstand der Seillängsachsen der Litzenseile 6 ausgebildet sind. Die Kurzschlussscheiben 44 und das Überbrückungsblech 45 sind axial hintereinander mit Hilfe zweier durch die Bohrungen 46,47 durchgreifender Befestigungsschrauben 48 gegen die Stirnfläche des Zwillingsseils 7 gespannt. Die beispielsweise als Senkfurchschrauben ausgebildeten Befestigungsschrauben 48 schneiden sich in innenliegende Litzenlagen beider Litzenseile 6 des Zwillingsseils 7 ein und spannen so die Kontaktschneiden 49 der Kurzschlussscheiben 44 gegen die Litzen 10 der Decklage 50, welche die Indikatorfasern 9 enthalten.

Bei einer Aufzuganlage werden zur Überwachung der Ablegereife des Zwillingsseils 7 die Kurzschlussscheiben 44 beispielsweise auf der Gegengewichtsseite eines als Tragseil dienenden Zwillingsseils 7 in beschriebener Weise elektrisch leitend miteinander verbunden. Am kabinenseitigen Ende des Zwillingsseiles 7 erfolgt dann die Speisung der Überwachungsspannung in eines der beiden Litzenseile 6. Am anderen Litzenseil 6 des gleichen Seilendes der mittels Kontaktierungseinrichtung 5 in Reihe geschaltenen Litzenseile 6 des Zwillingsseils 7 wird beispielsweise der Gesamtwiderstand der Indikatorfasern 9 bzw. der Indikatorfaserschaltung gemessen. Bei einer spezifischen Zunahme des elektrischen Widerstands kann in dieser Art darauf geschlossen werden, dass eine oder aber mehrere Indikatorlitzen 9 ausgefallen sind. Bei Überschreiten einer bestimmten Ausfallsrate wird dann angezeigt, dass das Zwillingsseil 7 ausgewechselt werden muss.

Dem Fachmann stehen bei Kenntnis der vorliegenden Erfindung vielfältige andere Möglichkeiten der Realisierung von Befestigungsmitteln frei. So ist auch ein Verkleben oder Verpressen eines Kurzschlusselements am Kunstfaserseilende möglich.

Figur 6 zeigt eine Ausführung der Kontaktierungseinrichtung 51, die durch eine Klebstoffschicht 52 eines elektrisch leitenden Klebstoffs gebildet ist. Die Klebstoffschicht 52 besteht vorzugsweise aus einem Acrylharz oder einem Epoxydharz, welchen ein elektrisch leitender Füllstoff beigemengt ist. Hier verwendete Klebstoffe sind zum Beispiel die unter der handelsüblichen Bezeichnung ELECOLIT 342 und ELECOLIT 489 von der Firma PANACOL-ELOSOL GmbH erhältlichen silbergefüllten elektrisch leitenden Einkomponenten Beschichtungsmittel. ELECOLIT 342 ist ein silbergefülltes Acrylharz mit einem spezifischen Volumenwiderstand von 0,01 - 0,001 Ohm - cm. ELECOLIT 489 ist ein mit einer Silberlegierung gefülltes Epoxydharz und enthält einen entsprechend geringeren Silberanteil; sein spezifischer Volumenwiderstand ist 0,01 Ohm - cm. ELECOLIT 342 und ELECTOLIT 489 eignen sich deshalb besonders gut zur Herstellung von elektrisch leitenden Verbindungen.

Die Endkontaktierung mittels eines elektrisch leitenden Klebstoffs ist einfach und schnell herzustellen. Der elektrisch leitende Klebstoff kann mit einem Pinsel auf die Stirnfläche am Seilende des Kunstfaserseils 6 oder des Zwillingsseils 7 aufgetragen werden und trocknet bei Raumtemperatur aus, wobei er die harte, zäheastische Kunststoffschicht 52 bildet. Im Unterschied zum herkömmichen Kurzschliessen mittels Klemmen oder mechanischen Kontaktierelementen bleibt die Güte der Seilschnittfläche in weitem Bereich ohne Einfluss auf die zuverlässige Kontaktierung der Indikatorfasern 9. Der flüssig aufgetragene elektrisch leitende Klebstoff dringt in die Zwischenräume zwischen den Litzen 10 ein und gleicht auf diese Weise Längenunterschiede der Indikatorlitzenenden an der Stirnfläche am des Seilende des Kunstfaserseils 6 aus. Gleichzeitig ist die Klebstoffschicht 52 nach dem Aushärten des Klebstoffs damit fest im Seilende des Kunstfaserseils 6 verankert.

Wie in Figur 6 dargestellt kann beispielsweise eine gummielastische Überstülpmuffe 53 über das Seilende des Kunstfaserseils 6 gestülpt werden, welches die Klebstoffschicht 52 vor mechanischem Verschleiss schützt.

### Bezugszeichenliste

- 1.: Kontaktierungseinrichtung
- 2.: Kontaktierungseinrichtung
- 3.: Kontaktierungseinrichtung
- 4.: Kontaktierungseinrichtung
- 5.: Kontaktierungseinrichtung
- 6.: Kunstfaserseil
- 7.: Zwillingsseil
- 8.: Seilmantel
- 9.: Indikatorfaser
- 10.: Litze
- 11.: Seele oder Kernlitze
- 12.: Seilmantel
- 13.: Kurzschlussscheibe
- 14.: Zentrische Bohrung
- 15.: Befestigungsschraube
- 16.: Gewinde
- 17.: Kontaktschneide
- 18.: Kurzschlussring
- 19.: Durchgangsbohrung
- 20.: Befestigungsschraube
- 21.: Kontaktschneide
- 22.: Spannhülse
- 23.: Spannhülse geschlitzt
- 24.: Gewindemuffe
- 25.: Überwurfbüchse
- 26.: Bund
- 27.: Axialanschlag
- 28.: Schlitze
- 29.: Geschlitztes Spannhülsenstück
- 30.: Erster Spannring
- 31.: Zweiter Spannring
- 32.: Kegelfläche
- 33.: Kegelfläche
- 34.: Gewindestutzen
- 35.: Aussengewinde
- 36.: Schlüsselkopf
- 37.: Innengewinde
- 38.: Kurzschlussring
- 39.: Kontaktschneide
- 40.: Kurzschlussmuffe
- 41.: Rohrstutzen
- 42.: Innengewinde
- 43.: Schlüsselkopf
- 44.: Kurzschlussscheibe
- 45.: Überbrückungsblech
- 46.: Durchgangsbohrung
- 47.: Bohrung
- 48.: Befestigungsschraube
- 49.: Kontaktschneide
- 50.: Decklage
- 51.: Kontaktierungseinrichtung
- 52.: Klebstoffschicht
- 53.: Überstülpmuffe

## Patentansprüche

1. Verfahren zur Kontaktierung sicherheitstechnisch überwachbarer Seile (1), bestehend aus Litzen (10), welche aus elektrisch isolierenden Kunstfasern und aus elektrisch leitenden Indikatorfasern (9) aufgebaut sind, **dadurch gekennzeichnet, dass** mehr als zwei Indikatorfasern (9) mittels eines an einem Kunstfaserseilende angebrachten Kontaktelements (13,18,38,41,44,52) elektrisch leitend miteinander verbindbar sind.

2. Verfahren gemäss Anspruch 1, **dadurch gekennzeichnet, dass** die elektrisch leitende Verbindung messtechnisch erfasst wird und als Referenzwert gespeichert wird.

3. Kontaktierungseinrichtung zum Herstellen einer leitenden Verbindung von Indikatorfasern (9) an einem Ende eines aus elektrisch isolierenden Kunstfasern und elektrisch leitenden Indikatorfasern (9) bestehenden, sicherheitstechnisch überwachbaren Kunstfaserseils (6,7), mit einem Kontaktelement (13,18,38,41,44,52) zum elektrisch leitenden Verbinden mindestens zweier Indikatorfasern (9) und Befestigungsmitteln (15,20,22,23,24,25,30,31,52), welche das Kontaktelement (13,18,38,41,44,52) und die Indikatorfasern (9) in ihrer Lage zueinander festlegen, **dadurch gekennzeichnet, dass** mehr als zwei Indikatorfasern (9) mittels eines Kontaktelements (13,18,38,41,44,52) elektrisch leitend miteinander verbunden sind.

4. Kontaktierungseinrichtung nach Anspruch 3, **dadurch gekennzeichnet, dass** das Kontaktelement (13,18,38,41,44,52) stirnflächig am Kunstfaserseilende angebracht ist.

5. Kontaktierungseinrichtung nach Anspruch 4, **dadurch gekennzeichnet, dass** das Kontaktelement (13,18,38,41,44) mittels Befestigungsmittel (15,20,22,23,24,25,30,31) gegen die Stirnseite des Seilendes gespannt ist.

6. Kontaktierungseinrichtung nach Anspruch 3, **dadurch gekennzeichnet, dass** das Kontaktelement (13,18,38,41,44) ringförmig ausgebildet ist.

7. Kontaktierungseinrichtung nach Anspruch 3, **dadurch gekennzeichnet, dass** eine Kurzschlussmuffe (40) mittels selbsschneidendem Gewinde (42) auf das freie Seilende aufschraubbar ist.

8. Kontaktierungseinrichtung nach Anspruch 3, **dadurch gekennzeichnet, dass** eine elektrisch leitende Klebstoffschicht (52) auf das freie Seilende aufgebracht ist.

9. Kontaktierungseinrichtung nach Anspruch 8, **dadurch gekennzeichnet, dass** eine elastisch verformbare Überstülpmuffe (53) über die elektrisch leitende Klebstoffschicht am freien Seilende des Kunstfaserseils (10) gestülpt ist.

10. Sicherheitstechnisch überwachbares Kunstfaserseil (6,7), aus Litzen (10), welche Litzen (10) aus elektrisch isolierenden Kunstfasern und aus elektrisch leitenden Indikatorfasern (9) bestehen, **dadurch gekennzeichnet, dass** ein Kunstfaserseilende eine Kontaktierungseinrichtung (1,2,3,4,5,51) aufweist, welche mehr als zwei Indikatorfasern elektrisch miteinander kontaktiert.

11. Sicherheitstechnisch überwachbares Kunstfaserseil (6,7) nach Anspruch 10, **dadurch gekennzeichnet, dass** zwei Kunstfaserseile (6) in paralleler Lage zueinander über einen gemeinsamen Seilmantel (8) fixiert sind.

12. Sicherheitstechnisch überwachbares Kunstfaserseil (6,7) nach Anspruch 10, **dadurch gekennzeichnet, dass** Kontaktelemente (44) der einzelnen Kunstfaserseile (6) miteinander kurzgeschlossen sind.

13. Verwendung von sicherheitstechnisch überwachbaren Kunstfaserseilen (6,7) gemäss einem der Ansprüche 10 bis 12 als Tragseile für Aufzugsanlagen.

## Claims

1. Method tor contact-connecting safety-monitored ropes (1), consisting of strands (10) which are constructed from electrically insulating synthetic fibers and electrically conducting indicator fibers (9), **characterised in that** more than two indicator fibers (9) can be connected together in an electrically conducting manner by means of a contacting element (13,18,38,41,44,52) fastened to an end of a synthetic fiber rope.

2. Method according to claim 1, **characterised in that** the electricallly conducting connection is detected by measurement and stored as reference.

3. Contact-connecting device tor producing a conducting connection of indicator fibers (9) at one end of a safety- monitored synthetic fiber rope (6,7) consisting of electrically insulating synthetic fibers and electrically conducting indicator fibers (9) with a contacting element (13,18,38,41,44,52) to connect at least two indicator fibers (9) in electrically conducting manner, and fastening means (15,20,22,23,24,25,30,31,52) which fix the contacting element (13,18,38,41,44,52) and the indicator fibers (9) in their positions relative to each other, **characterised in that** more than two indicator fibers. (9) are connected to each other in electrically conducting manner by means of a contacting element (13,18,38,41,44,52).

4. Contact-connecting device according to claim 3, **characterised in that** the contacting element (13,18,38,41,44,52) is fastened to the end face of the synthetic fiber rope.

5. Contact-connecting device according to claim 4, **characterised in that** the contacting element (13,18,38,41,44) is clamped against the end face of the rope by means of fastening means (15,20,22,23,24,25,30,31).

6. Contact-connecting device according to claim 3, **characterised in that** the contacting element (13,18,38,41,44) is made in the form of a ring.

7. Contact-connecting device according to claim 3, **characterised in that** a short-circuit collar (40) can be screwed onto the free end of the rope by means tapping thread (42).

8. Contact-connecting device according to claim 3, **characterised in that** an electrically conducting layer (52) of adhesive is applied to the free rope end.

9. Contact-connecting device according to claim 8, **characterised in that** an elastically deformable sleeve (53)is slid over the electrically conducting layer of adhesive at the free rope end of the synthetic fiber rope (10).

10. Safety-monitored synthetic fiber rope (1) of strands(10), which strands (10) consist of electrically insulating synthetic fibers and of electrically conducting indicator fibers (9), **characterised in that** an end of a synthetic fiber rope has a contact-connecting device (1,2,3,4,5) which electrically contacts more than two indicator fibers together.

11. Safety-monitored synthetic fiber rope (6, 7) according to claim 10, **characterised in that** two synthetic fiber ropes (6) are fixed parallel to each other by a common rope sheath (8).

12. Safety-monitored synthetic fiber rope (6, 7) according to claim 10, **characterised in that** the contacting elements (44) of the individual synthetic fiber ropes (6) are short-circuited with each other.

13. Use of safety-monitored synthetic fiber rope (6, 7) according to one of claims 10 to 12 as suspension ropes for elevator installations.

## Revendications

1. Procédé pour réaliser la connexion de câbles (1) aptes à être surveillés à l'aide d'une technologie de sécurité et formés de torons (10) qui se composent de fibres synthétiques isolantes électriquement et de fibres indicatrices (9) conductrices d'électricité, **caractérisé en ce que** plus de deux fibres indicatrices (9) sont aptes à être reliées entre elles de manière conductrice d'électricité, à l'aide d'un élément de contact (13, 18, 38, 41, 44, 52) qui est fixé à une extrémité de câble en fibres synthétiques.

2. Procédé selon la revendication 1, **caractérisé en ce que** la liaison conductrice d'électricité est détectée à l'aide d'une technique de mesure et est mise en mémoire comme valeur de référence.

3. Dispositif de connexion pour réaliser une liaison conductrice entre des fibres indicatrices (9), à une extrémité d'un câble en fibres synthétiques (6, 7) qui est composé de fibres synthétiques isolantes électriquement et dé fibres indicatrices (9) conductrices d'électricité et qui est apte à être surveillé à l'aide d'une technologie de sécurité, et un élément de contact (13, 18, 38, 41, 44, 52) en vue d'une liaison conductrice d'électricité entre au moins deux fibres indicatrices (9) et des moyens de fixation (15, 20, 22, 23, 24, 25, 30, 31, 52) qui bloquent l'élément de contact (13, 18, 38, 41, 44, 52) et les fibres indicatrices (9) dans leur position mutuelle, **caractérisé en ce que** plus de deux fibres indicatrices (9) sont reliées de manière conductrice d'électricité à l'aide d'un élément de contact (13, 18, 38, 41, 44, 52).

4. Dispositif de connexion selon la revendication 3, **caractérisé en ce que** l'élément de contact (13, 18, 38, 41, 44, 52) est fixé à l'extrémité de câble en fibres synthétiques sur la surface frontale.

5. Dispositif de connexion selon la revendication 4, **caractérisé en ce que** l'élément de contact (13, 18, 38, 41, 44) est serré contre le côté frontal de l'extrémité de câble à l'aide de moyens de fixation (15, 20, 22, 23, 24, 25, 30, 31).

6. Dispositif de connexion selon la revendication 3, **caractérisé en ce que** l'élément de contact (13, 18, 38, 41, 44) a une forme annulaire.

7. Dispositif de connexion selon la revendication 3, **caractérisé en ce qu'**un manchon de court-circuit (40) est apte à être vissé grâce à un filetage autotaraudeur (42) sur l'extrémité de câble libre.

8. Dispositif de connexion selon la revendication 3, **caractérisé en ce qu'**une couche de colle conductrice d'électricité (52) est appliquée sur l'extrémité de câble libre.

9. Dispositif de connexion selon la revendication 8, **caractérisé en ce qu'**un manchon de recouvrement (53) déformable élastiquement est enfilé sur la couche de colle conductrice d'électricité, à l'extrémité libre du câble en fibres synthétiques (10).

10. Câble en fibres synthétiques (6, 7) apte à être surveillé à l'aide d'une technologie de sécurité, composé de torons (10) qui sont eux-mêmes formés de fibres synthétiques isolantes électriquement et de fibres indicatrices conductrices d'électricité (9), **caractérisé en ce qu'**une extrémité de câble en fibres synthétiques comporte un dispositif de connexion (1, 2, 3, 4, 5, 51) qui connecte électriquement plus de deux fibres indicatrices.

11. Câble en fibres synthétiques (6, 7) selon la revendication 10, **caractérisé en ce que** deux câbles en fibres synthétiques (6) sont fixés parallèlement grâce à une gaine de câble commune (8).

12. Câble en fibres synthétiques (6, 7) selon la revendication 10, **caractérisé en ce que** les éléments de contact (44) des câbles individuels (6) sont court-circuités.

13. Utilisation de câbles en fibres synthétiques (6, 7) aptes à être surveillés à l'aide d'une technologie de sécurité selon une des revendications 10 à 12, comme câbles porteurs pour des installations d'ascenseur.
